# FASCICULE DE BREVET EUROPEEN

(11) **EP 0 858 356 B1**
(45) Date de publication et mention de la délivrance du brevet: **26.02.2003**
(21) Numéro de dépôt: 97931864.9
(22) Date de dépôt: 03.07.1997
(51) Int. Cl.: A62B 35/00

(54) **CUISSARD OU HARNAIS D'ENCORDEMENT AJUSTABLE EN HAUTEUR**
HÖHENVERSTELLBARES HALBKÖRPERSICHERHEITSGESCHIRR
ROPING THIGH-PIECE OR HARNESS ADJUSTABLE IN HEIGHT

(30) Priorité: 04.07.1996 FR 9608561
(43) Date de publication de la demande: 19.08.1998
(73) Titulaire: ZEDEL, 38920 Crolles (FR)
(72) Inventeur: POPALL, Peter, F-38660 Saint Pancrasse (FR); PETZL, Paul, F-38530 Barraux (FR)
(74) Mandataire: Hecké, Gérard
(86) Numéro de dépôt international: FR9701197
(87) Numéro de publication internationale: WO98001187

(56) Documents cités:
- EP-A- 0 475 859
- EP-A- 0 477 110
- EP-A- 0 736 310
- DE-A- 3 532 011
- FR-A- 2 649 618
- US-A- 2 960 180

## Description

L'invention est relative à un cuissard ou harnais d'encordement, comprenant:
- une ceinture équipée d'un organe de fermeture, et susceptible d'être adaptée au tour de taille de l'utilisateur,
- une paire de tours de cuisse reliés l'un à l'autre à l'avant par une sangle de liaison centrale conformée selon un V renversé,
- et un anneau de maintien destiné à relier la sangle de liaison à la partie ventrale de la ceinture, ledit anneau fermé étant agencé pour assembler le module de tour de cuisse à la ceinture, et pour servir simultanément d'organe d'accrochage pour un mousqueton.

Les cuissards d'encordement connus du genre mentionné, comportent un anneau de liaison, constitué par une boucle simple fermée, laquelle est traversée en haut par la ceinture, et en bas par la sangle de liaison. L'usage d'une telle boucle rend impossible un éventuel ajustage par le client du positionnement des tours de cuisse par rapport à la ceinture. Or la distance de l'entrejambe à la taille varie en fonction du sexe. Elle est en effet plus grande chez les femmes. Le fabricant doit pour un même modèle, prévoir plusieurs gammes de tailles en fonction de la morphologie et du sexe des utilisateurs. On trouve ainsi des cuissards pour hommes de différentes tailles (petite, moyenne, grande), et des cuissards pour femmes également de différentes tailles. La commercialisation d'une telle gamme impose des coûts de production importants chez le fabricant, et des coûts élevés de stockage chez le revendeurs.

Le document FR-A-2649618 décrit un cuissard à ceinture ajustable, dans lequel la partie avant des tours de cuisse est cousue à la bande ventrale de la ceinture par des sangles en W. L'anneau d'attache est solidarisé à la ceinture par une couture. II n'y a pas de possibilité de réglage du positionnement en hauteur des tours de cuisse par rapport à la ceinture en fonction de la distance séparant l'entrejambe de la taille de l'utilisateur.

Le document EP-A-0477110 se rapporte à un cuissard d'escalade ayant un anneau de maintien fermé, mais dépourvu de moyens de réglage en hauteur.

L'objet de l'invention consiste à réaliser un cuissard d'encordement ajustable autorisant un confort optimum, indépendamment de la morphologie et du sexe de l'utilisateur.

Le cuissard selon l'invention est caractérisé en ce que l'anneau de maintien comporte de plus des moyens de réglage en hauteur du positionnement de la sangle de liaison, pour ajuster le module de tour de cuisse par rapport à la ceinture, en fonction de la distance séparant l'entrejambe de la taille de l'utilisateur.

Il est ainsi possible de régler le positionnement des tours de cuisse par rapport à la ceinture, tout en conservant le niveau d'accrochage du mousqueton d'attache dans la partie supérieure de l'anneau fermé.

Selon un premier mode de réalisation, les moyens de réglage en hauteur sont formés par au moins un brin intermédiaire subdivisant l'intérieur de l'anneau selon des orifices superposés disposés l'un au-dessus de l'autre. Le brin intermédiaire est cousu aux faces latérales opposées de la sangle constitutive de l'anneau fermé, et s'étend orthogonalement par rapport à la partie ventrale de la ceinture traversant ledit anneau.

Selon un deuxième mode de réalisation, les moyens de réglage en hauteur sont constitués par au moins deux anneaux fermés de maintien présentant des tailles différentes.

La partie centrale de la sangle de liaison est avantageusement munie d'une sangle auxiliaire à fermoir, destinée à assurer un centrage équilibré du module de tour de cuisse par rapport à l'anneau .

D'autres avantages et caractéristiques de l'invention ressortiront plus clairement de la description qui va suivre d'un mode de réalisation, donné à titre d'exemple non limitatif, et représenté aux dessins annexés, dans lesquels:
- la figure 1 est une vue en perspective d'un cuissard ajustable selon l'invention;
- les figures 2 et 3 montrent des vues partielles de la figure 1, respectivement dans la position basse, et dans la position haute du module de tour de cuisse, la sangle auxiliaire n'étant pas représentée;
- la figure 4 est une vue partielle de la figure 2 d'une variante de réalisation.

En référence à la figure 1, un cuissard 10 ou harnais d'encordement comporte une paire de tours de cuisse 12,14 associée à une ceinture 16, laquelle est équipée d'un organe de fermeture 18 ou fermoir, fixé à l'une des extrémités de la ceinture 16. L'organe de fermeture 18 est agencé sur le côté latéral, et coopère avec l'extrémité opposée de la ceinture 16 pour assurer le réglage circonférentiel adapté au tour de taille de l'utilisateur.

La ceinture 16 et les tours de cuisse 12,14 sont réalisés à partir d'un matériau souple de grande résistance mécanique, notamment en des sangles de polyamide. Chaque tour de cuisse 12,14 est constitué par une boucle fermée, laquelle peut être sans réglage individuel (cas de la figure 1), ou être équipée de moyens d'ajustage destinés à régler la taille du tour de cuisse en fonction de la morphologie de l'utilisateur.

A l'avant, les deux tours de cuisse 12,14 sont reliés l'un à l'autre par une sangle de liaison 20 centrale, connectée à la ceinture 16 au moyen d'un anneau de maintien 22. La paire de tours de cuisse 12,14, et la sangle de liaison 20 forment le module tour de cuisse 23 du cuissard 10. La partie arrière de chaque tour de cuisse 12,14 est reliée à la partie dorsale de la ceinture 16 par une bande élastique 24, laquelle est dotée à l'extrémité supérieure d'un élément d'attache 26 démontable.

L'anneau de maintien 22 est emprisonné dans la partie ventrale de la ceinture 16, et s'étend dans un plan sensiblement vertical en étant traversé horizontalement par ladite ceinture 16. Il exerce une première fonction d'assemblage de la sangle de liaison du module tour de cuisse 23 à la ceinture 16, et une deuxième fonction d'accrochage d'un mousqueton pour l'assurance ou le rappel. L'anneau 22 est réalisé au moyen d'une sangle cousue formant une boucle fermée.

Selon l'invention, l'anneau de maintien 22 est doté d'au moins un brin intermédiaire 28 subdivisant l'intérieur de l'anneau 22 en deux orifices 30,32 superposés à des niveaux différents dans le sens de la hauteur. Le brin intermédiaire 28 est cousu aux faces latérales opposées de l'anneau 22, et s'étend orthogonalement par rapport à la partie ventrale horizontale de la ceinture 16.

La partie centrale de la sangle de liaison 20 est munie d'une sangle ou lanière auxiliaire 34 munie d'un fermoir 36, et destinée à assurer un centrage équilibré du module 23, indépendamment des efforts exercés sur les tours de cuisse 12,14 en phase dynamique.

En fonction de la morphologie de l'utilisateur, en particulier la distance entre l'entrejambe et la taille dans le sens de la hauteur, on fait passer la sangle de liaison 20 dans l'un des deux orifices 30,32 de l'anneau 22. Ces deux positions de réglage sont illustrées sur les figures 2 et 3, la sangle de liaison 20 étant conformée selon un V renversé dans les deux cas.

Dans la première position basse de la figure 2, le positionnement de la sangle de liaison 20 dans l'orifice inférieur 32 s'opère en faisant passer l'un des tours de cuisse dans le même orifice 32, et en centrant le module 23 après mise en place de la sangle auxiliaire 34 autour de la face extérieure de l'anneau 22. La fermeture du fermoir 36 empêche tout glissement de la sangle de liaison 20, et évite le décentrage du module 23. Le brin intermédiaire 28 reste inactif durant ce mode de réglage.

Dans la deuxième position haute de la figure 3, la sangle de liaison 20 traverse l'orifice supérieur 30, et prend directement appui sur le brin intermédiaire 28.

Pour un cuissard de taille prédéterminée, la mise en place de la sangle de liaison 20 dans l'un des orifices 30,32 superposés, permet un positionnement en hauteur des tours de cuisse 12,14 par rapport à la ceinture 16. Le mousqueton d'accrochage (non représenté) est introduit dans l'orifice supérieur 30 pour chacun des deux réglages du module 23.

Le passage d'une position de réglage à l'autre position de réglage nécessite le démontage du module de tour de cuisse 23. A partir de la figure 1, il faut d'abord ouvrir le fermoir 36 libérant la sangle auxiliaire 34, puis on désolidarise les bandes 24 de la ceinture 16 par ouverture des éléments d'attache 26. Il suffit ensuite d'extraire le module 23 en faisant passer l'un des tours de cuisse à travers l'orifice inférieur 32. La mise en place de la sangle 20 du module 23 dans l'orifice supérieur 30 de la deuxième position de réglage s'effectue en sens inverse du processus décrit précédemment.

Il est clair que l'anneau de maintien 22 peut avoir plus de deux positions de réglage en hauteur. Plusieurs brins intermédiaires 28 sont alors nécessaires, lesquels permettent d'améliorer la précision au moyen d'un réglage fin du positionnement en hauteur du module 23.

La sangle constitutive de l'anneau de maintien 22 peut également être remplacée par un anneau en matériau métallique.

Sur la figure 4, l'anneau de maintien 22 étagé décrit précédemment, est remplacé par au moins deux anneaux 33, 34 simples , et de tailles différentes. Les anneaux 33, 34 sont fermés, et peuvent être indépendants l'un de l'autre en étant disposés côte à côte, et traversés conjointement par la ceinture 16. Il est également possible de coudre le petit anneau 33 à la partie supérieure interne de grand anneau 34.

Un modèle de cuissard de taille prédéterminée peut ainsi s'adapter aux différentes morphologies, et aux différentes hauteurs de bassins des utilisateurs. Le positionnement correct du module de tour de cuisse 23 par rapport à la ceinture 16 procure à l'utilisateur un confort optimum, qu'il soit debout, en train de grimper, ou accroché sur l'un des anneaux 22, 33, 34 lorsqu'il est suspendu dans son harnais.

## Revendications

1. Cuissard (10) ou harnais d'encordement comprenant:
- une ceinture (16) équipée d'un organe de fermeture (18), et susceptible d'être adaptée au tour de taille de l'utilisateur,
- une paire de tours de cuisse (12, 14) reliés l'un à l'autre à l'avant par une sangle de liaison (20) centrale conformée selon un V renversé,
- et un anneau (22) de maintien destiné à relier la sangle de liaison (20) à la partie ventrale de la ceinture (16), ledit anneau étant agencé pour assembler le module de tour de cuisse (23) à la ceinture (16) et pour servir simultanément d'organe d'accrochage pour un mousqueton,
**caractérisé en ce que** l'anneau (22) comporte de plus des moyens de réglage en hauteur du positionnement de la sangle de liaison pour ajuster le module de tour de cuisse (23) par rapport à la ceinture (16) en fonction de la distance séparant l'entrejambe de la taille de l'utilisateur.

2. Cuissard selon la revendication 1, **caractérisé en ce que** les moyens de réglage en hauteur sont formés par au moins un brin intermédiaire (28) subdivisant l'intérieur de l'anneau (22) selon des orifices (30, 32) superposés, et disposés à des niveaux de positionnement différents pour constituer un anneau multiple à boucles étagées.

3. Cuissard selon la revendication 2, **caractérisé en ce que** le brin intermédiaire (28) est cousu aux faces latérales opposées de la sangle constitutive de l'anneau (22) fermé.

4. Cuissard selon la revendication 3, **caractérisé en ce que** le brin intermédiaire (28) s'étend orthogonalement par rapport à la partie ventrale de la ceinture (16) traversant ledit anneau (22).

5. Cuissard selon la revendication 1, **caractérisé en ce que** les moyens de réglage en hauteur sont constitués par au moins deux anneaux de maintien (33, 34) fermés et présentant des tailles différentes.

6. Cuissard selon la revendication 5, **caractérisé en ce que** les deux anneaux (33, 34) sont indépendants l'un de l'autre, en étant traversés conjointement par la ceinture (16).

7. Cuissard selon la revendication 5, **caractérisé en ce que** le petit anneau (33) est cousu intérieurement à la partie supérieure du grand anneau (34).

8. Cuissard selon la revendication 1, **caractérisé en ce que** la partie centrale de la sangle de liaison (20) est munie d'une sangle auxiliaire (34) à fermoir (36), destinée à assurer un centrage équilibré du module de tour de cuisse (23) par rapport à l'anneau (22).

9. Cuissard selon la revendication 8, **caractérisé en ce que** la sangle auxiliaire (34) est agencée autour de la face extérieure de l'anneau (22) et à l'opposé de la ceinture (16).

10. Cuissard selon la revendication 2, **caractérisé en ce que** l'anneau de maintien est métallique.

## Claims

1. A sit harness (10) or roping harness comprising :
- a belt (16) equipped with a closing device (18) and able to be adjusted to fit the user's waist,
- a pair of leg loops (12, 14) joined to one another at the front by a central link webbing (20) shaped as an inverted V,
- and a securing ring (22) designed to join the link webbing (20) to the ventral part of the belt (16), said ring being arranged to assemble the leg loop module (23) to the belt (16) and to act at the same time as attachment part for a carabiner,
**characterized in that** the securing ring (22) comprises in addition means for adjusting the heightwise positioning of the link webbing (20) to adjust the leg loop module (23) with respect to the belt (16) according to the distance between the user's crotch and waist.

2. The sit harness according to claim 1, **characterized in that** the height adjustment means are formed by at least one intermediate strand (28) subdividing the inside of the ring (22) into superposed openings (30, 32) arranged at different positioning levels to constitute a multiple ring with staggered loops.

3. The sit harness according to claim 2, **characterized in that** the intermediate strand (28) is sewn onto the opposite side faces of the webbing constituting the closed ring (22).

4. The sit harness according to claim 3, **characterized in that** the intermediate strand (28) extends orthogonally with respect to the ventral part of the belt (16) passing through said ring (22).

5. The sit harness according to claim 1, **characterized in that** the height adjustment means are formed by at least two closed securing rings (33, 34) presenting different sizes.

6. The sit harness according to claim 5, **characterized in that** the two rings (33, 34) are independent from one another, the belt (16) passing through them jointly.

7. The sit harness according to claim 5, **characterized in that** the small ring (33) is sewn internally onto the upper part of the large ring (34).

8. The sit harness according to claim 1, **characterized in that** the central part of the link webbing (20) is provided with an auxiliary strap (34) with a closing clasp (36) designed to achieve balanced centring of the leg loop module (23) with respect to the ring (22).

9. The sit harness according to claim 8, **characterized in that** the auxiliary strap (34) is arranged around the external face of the ring (22) and opposite from the belt (16).

10. The sit harness according to claim 2, **characterized in that** the securing ring is made of metal.

## Patentansprüche

1. Sitzgurt (10) oder Seilgurtzeug mit:
- einem Gurt (16), der mit einer Verschlussvorrichtung (18) versehen und geeignet ist, der Taillenweite des Benutzers angepasst zu werden,
- einem Paar Oberschenkelriemen (12, 14), die vorne miteinander über einen mittig angeordneten und in Form eines umgedrehten V vorgesehenen Verbindungsgurt (20) verbunden sind,
- und einem Haltering (22), der dazu bestimmt ist, den Verbindungsgurt (20) mit dem Bauchteil des Gurts (16) zu verbinden, welcher Ring so angeordnet ist, dass er das Oberschenkelriemenmodul (23) mit dem Gurt (16) verbindet und gleichzeitig als Einhängevorrichtung für einen Karabiner dient,
**dadurch gekennzeichnet, dass** der Ring (22) ferner Vorrichtungen zur Höheneinstellung der Positionierung des Verbindungsgurts umfasst, um das Oberschenkelriemenmodul (23) bezüglich dem Gurt (16) abhängig von dem Abstand zwischen Schritt und Taille des Benutzers einzustellen.

2. Sitzgurt nach Anspruch 1, **dadurch gekennzeichnet, dass** die Vorrichtungen zur Höheneinstellung von mindestens einem Zwischenband (28) gebildet werden, der das Innere des Rings (22) in zwei übereinander angeordnete Öffnungen (30, 32) unterteilt, die in unterschiedlichen Positionierungshöhen angeordnet sind, um einen Mehrfachring mit Schlingen auf mehreren Ebenen zu bilden.

3. Sitzgurt nach Anspruch 2, **dadurch gekennzeichnet, dass** das Zwischenband (28) an die entgegengesetzten seitlichen Seiten des Gurts genäht ist, der den geschlossenen Ring (22) bildet.

4. Sitzgurt nach Anspruch 3, **dadurch gekennzeichnet, dass** sich das Zwischenband (28) bezogen auf den Bauchteil des Gurts (16), der durch den Ring (22) geführt ist, rechtwinklig erstreckt.

5. Sitzgurt nach Anspruch 1, **dadurch gekennzeichnet, dass** die Vorrichtungen zur Höheneinstellung aus mindestens zwei geschlossenen Halteringen (33, 34) unterschiedlicher Größe bestehen.

6. Sitzgurt nach Anspruch 5, **dadurch gekennzeichnet, dass** die beiden Ringe (33, 34) getrennt voneinander vorgesehen sind und zusammen von dem Gurt (16) durchzogen werden.

7. Sitzgurt nach Anspruch 5, **dadurch gekennzeichnet, dass** der kleine Ring (33) innen an den oberen Teil des großen Rings (34) genäht ist.

8. Sitzgurt nach Anspruch 1, **dadurch gekennzeichnet, dass** der mittlere Bereich des Verbindungsgurts (20) mit einem Hilfsgurt (34) mit Verschluss (36) versehen ist, der dazu bestimmt ist, für eine gleichmäßige Zentrierung des Oberschenkelriemenmoduls (23) bezüglich dem Ring (22) zu sorgen.

9. Sitzgurt nach Anspruch 8, **dadurch gekennzeichnet, dass** der Hilfsgurt (34) um die Außenseite des Rings (22) herum und entgegengesetzt zum Gurt (16) angeordnet ist.

10. Sitzgurt nach Anspruch 2, **dadurch gekennzeichnet, dass** der Haltering aus Metall ist.
